# FASCICULE DE BREVET EUROPEEN

(11) **EP 4 500 279 B1**
(45) Date de publication et mention de la délivrance du brevet: **18.02.2026**
(21) Numéro de dépôt: 23714097.5
(22) Date de dépôt: 13.03.2023
(51) Int. Cl.: G04B 19/23, G04B 27/00

(54) **MOUVEMENT D'HORLOGERIE COMPORTANT UN DISPOSITIF D'AFFICHAGE D'AU MOINS DEUX FUSEAUX HORAIRES**
UHRWERK MIT EINER VORRICHTUNG ZUR ANZEIGE VON MINDESTENS ZWEI ZEITZONEN
WATCH MOVEMENT COMPRISING A DEVICE FOR DISPLAYING AT LEAST TWO TIME ZONES

(30) Priorité: 25.03.2022 CH 3332022
(43) Date de publication de la demande: 05.02.2025
(73) Titulaire: Parmigiani Fleurier S.A., 2114 Fleurier (CH)
(72) Inventeur: TERRENI, Guido, 2114 Fleurier (CH); LEWIS, Guillaume, 2114 Fleurier (CH); WIEDERRECHT, Laurent, 1217 Meyrin (CH); PAWLAK, Mathieu, 2114 Fleurier (CH); PARMIGIANI, Michel, 2114 Fleurier (CH)
(74) Mandataire: Gsmart
(86) Numéro de dépôt international: PCT/IB2023/052401
(87) Numéro de publication internationale: WO 2023/180864

(56) Documents cités:
- CN-A- 101 685 292
- DE-U1- 29 817 452

## Description

La présente invention se rapporte au domaine de l'horlogerie et concerne plus particulièrement un mouvement d'horlogerie comportant un dispositif d'affichage d'au moins deux fuseaux horaires.

Il est connu de l'état de la technique des mouvements d'horlogerie agencés pour afficher plusieurs fuseaux horaires.

EP2008159 décrit une montre-bracelet munie d'un mécanisme de commutation capable de faire indiquer sélectivement l'heure de l'un ou l'autre de deux fuseaux horaires par un même organe d'affichage. L'unique aiguille des heures affiche sélectivement soit l'heure locale, soit l'heure du deuxième fuseau horaire, sous l'actionnement d'un bouton poussoir. Le mécanisme de commutation comprend un cœur et deux leviers. Le décalage entre l'heure locale et l'heure du deuxième fuseau horaire est déterminé par la position relative d'un levier par rapport à l'autre.

Le mécanisme de commutation décrit a notamment pour inconvénient d'inclure des mécanismes de sélection et de réglage de l'affichage qui sont très complexes et font intervenir deux différentiels et un nombre très important de composants

Par ailleurs, les mécanismes de double fuseau horaire connus permettent l'avancement d'heure en heure, de demi-heure en demi-heure ou à la minute près sans mécanisme de remise à zéro.

En fonctions des mécanismes, le standard contraint d'effectuer les corrections équivalentes à douze ou vingt-quatre pas pour couvrir les 360 ° et revenir à la position initiale.

CN101685292A décrit un mécanisme permettant de visualiser deux fuseaux horaires avec une correction du second fuseau au moyen d'une couronne. Ce mécanisme ne permet pas une correction facilitée du fuseau par un avancement incrémentale de l'aiguille affichant l'heure courante. Par ailleurs, la réinitialisation du second fuseau horaire et la mise à l'heure est plus complexe et plus fastidieuse.

CH687494B5 décrit un mécanisme permettant d'afficher deux fuseaux pour lequel le second fuseau est corrigé au moyen d'un poussoir. La réinitialisation du second fuseau horaire est fastidieuse car mise en oeuvre au moyen d'un actionnement incrémentale du nombre d'heures à ajuster.

D'autres, comme une réalisation du demandeur, proposent un mécanisme de double fuseau horaire réglable à la minute, permettant d'aller dans les deux sens de correction via une tige de mécanisme d'heure indépendante.

Le but de la présente invention est de proposer un mouvement de montre comportant au moins deux fuseaux horaires embarqués sur le centre du mouvement pour en reprendre sa force motrice, et permettre sa remise à zéro en tout temps.

Dans le cas présent, la complication est constamment en rotation avec l'heure courante et effectue donc 360° en douze ou vingt-quatre heures, ce qui rend les principes de correction et de remise à zéro traditionnel inutilisable sans l'agencement de la présente invention.

Conformément à l'invention, un mouvement d'horlogerie comportant un dispositif d'affichage d'heure d'au moins deux fuseaux horaires comporte :
- un organe d'affichage des minutes ;
- un organe d'affichage de l'heure courante représentant un premier fuseau horaire ; et
- un organe d'affichage de l'heure locale représentant un deuxième fuseau horaire ;
   les organes d'affichage de l'heure courante et de l'heure locale étant superposés.

Le mouvement comporte en outre :
- un mécanisme de mise à l'heure du deuxième fuseau horaire agencé pour déplacer l'organe d'affichage de l'heure locale, et
- un mécanisme de synchronisation des organes d'affichage de l'heure courante et de l'heure locale agencé pour repositionner l'organe d'affichage de l'heure locale pour être superposée avec l'organe d'affichage de l'heure courante de manière à ne laisser apparaitre qu'un organe indicateur de l'heure.

Dans une forme d'exécution, le mécanisme de mise à l'heure du deuxième fuseau horaire comporte une roue des heures de l'organe d'affichage de l'heure locale coopérant avec une roue des heures portant l'organe d'affichage de l'heure courante, un sautoir étant agencé sur la roue des heures de l'organe d'affichage de l'heure locale pour entrainer un mobile de centre portant l'organe d'affichage de l'heure locale.

De préférence, le mécanisme de mise à l'heure du deuxième fuseau horaire comporte une bascule agencée pour entrainer le mobile de centre.

Dans une forme d'exécution, le mécanisme de synchronisation des organes d'affichage de l'heure courante et de l'heure locale comporte une autre bascule coopérant avec la roue entrainant un sautoir agencé pour coopérer avec une étoile appuyant sur une came cœur entrainant la synchronisation des organes d'affichage de l'heure courante et de l'heure locale lorsque ledit mécanisme de synchronisation est actionné.

Dans une forme d'exécution préférentielle, le mouvement comporte un premier organe de commande agencé pour déplacer, à chaque actionnement dudit organe de commande, l'organe d'affichage de l'heure locale d'un pas d'un douzième de tour ou d'un pas d'un vingt-quatrième de tour.

Dans une forme d'exécution, le mouvement comporte un deuxième organe de commande agencé pour synchroniser, à chaque actionnement dudit deuxième organe de commande, l'organe d'affichage de l'heure courante et l'organe d'affichage de l'heure locale, l'organe d'affichage de l'heure locale se déplaçant dans un sens ou un autre vers l'organe d'affichage de l'heure courante en effectuant la distance la plus courte.

Les caractéristiques de l'invention apparaitront plus clairement à la lecture de la description d'une forme d'exécution donnée uniquement à titre d'exemple, nullement limitative en se référant aux figures schématiques, dans lesquelles :
- La figure 1 représente une pièce d'horlogerie comportant un affichage de deux fuseaux horaires selon la présente invention ;
- La figure 2 représente une vue éclatée d'une partie du mouvement selon la présente invention ;
- La figure 3 représente une vue éclatée de la partie arrière du mouvement de la figure 2 ;
- La figure 4 représente une vue éclatée de roues des heures agencées dans le mouvement pour l'affichage des heures de chaque fuseau horaire ;
- La figure 5 représente une vue éclatée d'une roue de centre ;
- La figure 6A représente une vue du mécanisme de correction des heures au repos ;
- La figure 6B représente une vue du mécanisme de correction des heures en action ;
- La figure 7A représente une vue du mécanisme de synchronisation des aiguilles d'heure au repos ; et
- La figure 7B représente une vue du mécanisme de synchronisation des aiguilles d'heure en action.

Comme illustré à la figure 1, une pièce d'horlogerie comporte un dispositif d'affichage d'heure de deux fuseaux horaires. Le dispositif d'affichage comporte :
- Un organe d'affichage sous forme d'aiguille des minutes M ;
- Un organe d'affichage de l'heure courante sous forme d'aiguille des heures courante H1 représentant un premier fuseau horaire ;
- Un organe d'affichage de l'heure locale sous forme d'aiguille des heures locale H2 représentant un deuxième fuseau horaire.

Les aiguilles de l'heure courante H1 et de l'heure locale H2 sont superposées et positionnées au centre du mouvement, de manière coaxiale et affichant un décalage horaire de deux heures entre l'heure courante H1 et l'heure locale H2.

Dans l'exemple illustré, les aiguilles de l'heure courante H1 et de l'heure locale H2 sont positionnées l'une au-dessus de l'autre de manière à être confondues lorsque seule l'heure courante H1 doit être affichée. Le mouvement comporte en outre un mécanisme de mise à l'heure du deuxième fuseau horaire agencé pour déplacer l'aiguille de l'heure locale H2 et d'un mécanisme de synchronisation des aiguilles de l'heure courante H1 et de l'heure locale H2 agencé pour repositionner l'aiguille de l'heure locale H2 de manière superposée avec l'aiguille de l'heure courante H1 de manière à ne laisser apparaitre qu'une seule aiguille H1, H2.

Comme illustré aux figures 2 à 5, le mécanisme de mise à l'heure du deuxième fuseau horaire comporte une roue des heures 52 de l'aiguille de l'heure locale coopérant avec une roue des heures 9 portant l'aiguille de l'heure courante, un sautoir 3 étant agencé sur la roue des heures 52 de l'aiguille de l'heure locale pour entrainer un mobile de centre 4 portant l'aiguille de l'heure locale H2.

La roue des heures 52 de l'aiguille de l'heure locale est chassée sur la roue des heures du mouvement 51. Cette roue des heures 52 renvoie l'information jusqu'à la roue des heures 9 portant l'aguille de l'heure courante, et ce grâce à un renvoi 10.

Le sautoir 3 est embarqué sur la roue des heures de l'aiguille de l'heure locale et permet d'entrainer un mobile de centre 4, qui porte l'aiguille de l'heure locale.

Dans notre exemple, afin de corriger de deux heures l'heure, il convient d'exercer deux pressions successives sur le bouton-poussoir 15 (voir figure 1) ce qui a pour effet d'actionner la bascule 1 (voir figures 6A, et 6B). Cette bascule 1 entraine le mobile de centre 4 en lui faisant faire un pas d'un douzième de tour à chaque pression du bouton poussoir.

Comme illustré aux figures 6A, 6B, 7A et 7B, le mécanisme de synchronisation des aiguilles de l'heure courante et de l'heure locale comporte une autre bascule 2 coopérant avec la roue 53 (voir figure 4) entrainant un sautoir 3 (voir figure 2) agencé pour coopérer avec une étoile 43 appuyant sur une came cœur 42 entrainant la synchronisation des aiguilles de l'heure courante et de l'heure locale lorsque ledit mécanisme de synchronisation est actionné par une pression sur le bouton-poussoir 16 positionné au niveau de la couronne de remontoir de la pièce d'horlogerie.

Le bouton-poussoir 16 est agencé pour synchroniser, à chaque actionnement, l'aiguille de l'heure courante et l'aiguille de l'heure locale, l'aiguille de l'heure locale se déplaçant dans un sens ou un autre vers l'aiguille de l'heure courante en effectuant la distance la plus courte.

Dans notre exemple, une pression sur le bouton poussoir 16 positionné au niveau de la couronne de remontoir va faire déplacer l'aiguille de l'heure locale dans un sens anti-horaire jusqu'à la positionner, de manière confondue, avec l'aiguille de l'heure courante.

La complication est constamment en rotation avec l'heure courante et effectue donc 360° en 12 heures.

Selon la présente invention, tel un fonctionnement correspondant à un mécanisme de rattrapante, les aiguilles d'heures sont synchronisées mais peuvent être désynchronisées dans le sens horaire, puis au besoin de rattraper la position de l'aiguille de l'heure courante dans un sens ou dans l'autre via une came cœur qui définit le chemin le plus court.

La présente invention permet donc d'afficher un second fuseau embarqué sur le centre du mouvement pour en reprendre sa force motrice, et permettre sa remise à zéro en tout temps.

## Revendications

1. Mouvement d'horlogerie comportant un dispositif d'affichage d'heure d'au moins deux fuseaux horaires, le dispositif d'affichage comportant :
- un organe d'affichage des minutes (M) ;
- un organe d'affichage de l'heure courante (H1) représentant un premier fuseau horaire et un organe d'affichage de l'heure locale (H2) représentant un deuxième fuseau horaire, les organes d'affichage de l'heure courante (H1) et de l'heure locale (H2) étant superposés ;
- un mécanisme de mise à l'heure du deuxième fuseau horaire agencé pour déplacer l'organe d'affichage de l'heure locale (H2), et
- un mécanisme de synchronisation des organes d'affichage de l'heure courante (H1) et de l'heure locale (H2) agencé pour repositionner l'organe d'affichage de l'heure locale (H2) de manière superposée avec l'organe d'affichage de l'heure courante (H1) de manière à ne laisser apparaitre qu'un organe indicateur de l'heure (H1, H2)
**caractérisé en ce que**
un organe de commande (16) est agencé pour synchroniser, à chaque actionnement dudit organe de commande (16), l'organe d'affichage de l'heure courante (H1) et l'organe d'affichage de l'heure locale (H2), l'organe d'affichage de l'heure locale (H2) se déplaçant dans un sens ou un autre vers l'organe d'affichage de l'heure courante (H1) en effectuant la distance la plus courte.

2. Mouvement selon la revendication 1, dans lequel le mécanisme de mise à l'heure du deuxième fuseau horaire (H2) comporte une roue des heures (52) de l'organe d'affichage de l'heure locale (H2) coopérant avec une roue des heures (9) portant l'organe d'affichage de l'heure courante (H1), et un sautoir (3) agencé sur la roue des heures (52) de l'organe d'affichage de l'heure locale (H2) pour entrainer un mobile de centre (4) portant l'organe d'affichage de l'heure locale (H2).

3. Mouvement selon la revendication 2, dans lequel le mécanisme de mise à l'heure du deuxième fuseau horaire (H2) comporte une bascule (1) agencée pour entrainer le mobile de centre (4).

4. Mouvement selon la revendication 3, dans lequel le mécanisme de synchronisation des organes d'affichage de l'heure courante (H1) et de l'heure locale (H2) comporte une autre bascule (2) coopérant avec une roue (53) entrainant un sautoir (3) agencé pour coopérer avec une étoile (43) appuyant sur une came cœur (42) entrainant la synchronisation des organes d'affichage de l'heure courante (H1) et de l'heure locale (H2) lorsque ledit mécanisme de synchronisation est actionné.

5. Mouvement selon l'une des revendications précédentes, comportant un second organe de commande (15) agencé pour déplacer, à chaque actionnement dudit second organe de commande (15), l'organe d'affichage de l'heure locale (H2) d'un pas d'un douzième de tour ou d'un pas d'un vingt-quatrième de tour.

6. Mouvement selon l'une des revendications 2 à 5, lorsque les revendications 5 ou 6 dépendent de la revendication 2, dans lequel une roue des heures du mouvement (51) est chassée sur la roue des heures (52) de l'organe d'affichage de l'heure locale (H2).

7. Pièce d'horlogerie comportant un mouvement selon l'une revendications 1 à 6.

## Patentansprüche

1. Uhrwerk, umfassend eine Anzeigevorrichtung für die Zeit von mindestens zwei Zeitzonen, wobei die Anzeigevorrichtung umfasst:
- ein Anzeigeelement für die Minuten (M);
- ein Anzeigeelement für die aktuelle Zeit (H1), das eine erste Zeitzone repräsentiert, und ein Anzeigeelement für die Ortszeit (H2), das eine zweite Zeitzone repräsentiert, wobei die Anzeigeelemente für die aktuelle Zeit (H1) und für die Ortszeit (H2) überlagert sind;
- einen Zeiteinstellungsmechanismus für die zweite Zeitzone, der dazu eingerichtet ist, das Anzeigeelement für die Ortszeit (H2) zu bewegen, und
- einen Synchronisationsmechanismus für die Anzeigeelemente für die aktuelle Zeit (H1) und die Ortszeit (H2), der dazu eingerichtet ist, das Anzeigeelement für die Ortszeit (H2) überlagert mit dem Anzeigeelement für die aktuelle Zeit (H1) zu verstellen, so dass nur ein Anzeigeelement für die Zeit (H1, H2) zu sehen ist,
**dadurch gekennzeichnet, dass**
ein Steuerelement (16) dazu eingerichtet ist, bei jeder Betätigung des Steuerelements (16) das Anzeigeelement für die aktuelle Zeit (H1) und das Anzeigeelement für die Ortszeit (H2) zu synchronisieren, wobei sich das Anzeigeelement für die Ortszeit (H2) in eine Richtung oder in eine andere zu dem Anzeigeelement für die aktuelle Zeit (H1) hin bewegt, indem es den kürzesten Weg nimmt.

2. Uhrwerk nach Anspruch 1, wobei der Zeiteinstellungsmechanismus für die zweite Zeitzone (H2) ein Stundenrad (52) des Anzeigeelements für die Ortszeit (H2) umfasst, das mit einem Stundenrad (9) zusammenwirkt, welches das Anzeigeelement für die aktuelle Zeit (H1) trägt, und eine Hebelfeder (3), die auf dem Stundenrad (52) des Anzeigeelements für die Ortszeit (H2) eingerichtet ist, um einen Zentrumsdrehteil (4) anzutreiben, der das Anzeigeelement für die Ortszeit (H2) trägt.

3. Uhrwerk nach Anspruch 2, wobei der Zeiteinstellungsmechanismus für die zweite Zeitzone (H2) eine Wippe (1) umfasst, die dazu eingerichtet ist, den Zentrumsdrehteil (4) anzutreiben.

4. Uhrwerk nach Anspruch 3, wobei der Synchronisationsmechanismus für die Anzeigeelemente für die aktuelle Zeit (H1) und für die Ortszeit (H2) eine weitere Wippe (2) umfasst, die mit einem Rad (53) zusammenwirkt, das eine Hebelfeder (3) antreibt, die dazu eingerichtet ist, mit einem Stern (43) zusammenzuwirken, der auf einen Herznocken (42) drückt, der die Synchronisation der Anzeigeelemente für die aktuelle Zeit (H1) und die Ortszeit (H2) antreibt, wenn der Synchronisationsmechanismus betätigt wird.

5. Uhrwerk nach einem der vorhergehenden Ansprüche, umfassend ein zweites Steuerelement (15), das dazu eingerichtet ist, bei jeder Betätigung des zweiten Steuerelements (15) das Anzeigeelement für die Ortszeit (H2) um einen Schritt einer Zwölftelumdrehung oder einen Schritt einer Vierundzwanzigstelumdrehung zu bewegen.

6. Uhrwerk nach einem der Ansprüche 2 bis 5, wenn die Ansprüche 5 oder 6 von Anspruch 2 abhängen, wobei ein Stundenrad des Uhrwerks (51) auf das Stundenrad (52) des Anzeigeelements für die Ortszeit (H2) getrieben wird.

7. Zeitmessgerät, umfassend ein Uhrwerk nach einem der Ansprüche 1 bis 6.

## Claims

1. A timepiece movement comprising a device for displaying the time in at least two time zones, the display device comprising:
- a minute display member (M);
- a member (H1) for displaying the current hour representing a first time zone and a member (H2) for displaying the local hour representing a second time zone, the member (H1) for displaying the current hour and the member (H2) for displaying the local hour being superimposed;
- a mechanism for setting the time in the second time zone, arranged to move the member for displaying the local hour (H2), and
- a mechanism for synchronizing the member for displaying the current hour (H1) and the member for displaying the local hour (H2), arranged to reposition the member for displaying the local hour (H2) so as to be superimposed with the member for displaying the current hour (H1) in order to leave only one hour-indicating member (H1, H2) visible
**characterized in that**
a control member (16) arranged to synchronize, on each actuation of said control member (16), the member for displaying the current hour (H1) and the member for displaying the local hour (H2), the member for displaying the local hour (H2) moving in either direction towards the member for displaying the current hour (H1) by the shortest distance.

2. The movement according to claim 1, wherein the mechanism for setting the time in the second time zone (H2) comprises an hour wheel (52) of the member for displaying the local hour (H2), cooperating with an hour wheel (9) carrying the member for displaying the current hour (H1), a jumper spring (3) being arranged on the hour wheel (52) of the member for displaying the local hour (H2) to drive a center wheel (4) carrying the member for displaying the local hour (H2).

3. The movement according to claim 2, wherein the mechanism for setting the time in the second time zone (H2) comprises a rocker (1) arranged to drive the center wheel (4).

4. The movement according to claim 3, wherein the mechanism for synchronizing the current hour (H1) and local hour (H2) displays comprises a further rocker (2) cooperating with a wheel (53) driving a jumper spring (3) arranged to cooperate with a star wheel (43) pressing on a heart-shaped cam (42) driving the synchronization of the current hour (H1) and local hour (H2) displays when said synchronization mechanism is actuated.

5. The movement according to one of the preceding claims, comprising a second control member (15) arranged to move the second member (15) for displaying the local hour (H2) by one-twelfth of a revolution or by one twentyfourth of a revolution each time said control member is actuated.

6. The movement according to one of claims 2 to 5, when claims 5 or 6 depend on claim 2, wherein a hour wheel of the movement (51) is press-fitted onto the hour wheel (52) of the local hour display (H2).

7. A timepiece comprising a movement according to any of claims 1 to 6.
